# EUROPÄISCHE PATENTSCHRIFT

(11) **EP 1 348 077 B1**
(45) Veröffentlichungstag und Bekanntmachung des Hinweises auf die Patenterteilung: **11.02.2009**
(21) Anmeldenummer: 01272665.9
(22) Anmeldetag: 21.12.2001
(51) Int. Cl.: F04C 23/00, F04C 18/16

(54) **KÄLTEMITTELVERDICHTER**
REFRIGERATION COMPRESSOR
COMPRESSEUR FRIGORIFIQUE

(30) Priorität: 05.01.2001 DE 10101016
(43) Veröffentlichungstag der Anmeldung: 01.10.2003
(73) Patentinhaber: Bitzer Kühlmaschinenbau GmbH, 71065 Sindelfingen (DE)
(72) Erfinder: DIETERICH, Rolf, 72160 Horb (DE)
(74) Vertreter: Beck, Jürgen
(86) Internationale Anmeldenummer: PCT/EP2001/015247
(87) Internationale Veröffentlichungsnummer: WO 2002/053917

(56) Entgegenhaltungen:
- WO-A-01/61194
- US-A1- 2001 036 417
- PATENT ABSTRACTS OF JAPAN vol. 1995, no. 02, 31. März 1995 (1995-03-31) -& JP 06 330874 A (HITACHI LTD), 29. November 1994 (1994-11-29)
- PATENT ABSTRACTS OF JAPAN vol. 1996, no. 04, 30. April 1996 (1996-04-30) -& JP 07 317684 A (HITACHI LTD), 5. Dezember 1995 (1995-12-05)
- PATENT ABSTRACTS OF JAPAN vol. 003, no. 140 (M-081), 20. November 1979 (1979-11-20) -& JP 54 115409 A (HITACHI LTD), 8. September 1979 (1979-09-08)
- PATENT ABSTRACTS OF JAPAN vol. 004, no. 017 (M-091), 9. Februar 1980 (1980-02-09) -& JP 54 154811 A (HITACHI LTD), 6. Dezember 1979 (1979-12-06)

## Beschreibung

Die Erfindung betrifft einen Kältemittelverdichter, umfassend ein Gesamtgehäuse, einen in dem Gesamtgehäuse angeordneten Elektromotor mit einem Stator und einen auf einer Antriebswelle sitzenden Rotor, sowie einen in dem Gesamtgehäuse angeordneten Schraubenverdichter, dessen eine Verdichterschraube auf der Antriebswelle sitzt, die durch ein erstes Radiallager zwischen dem Rotor und der Verdichterschraube und ein zweites, auf einer dem ersten Radiallager gegenüberliegenden Seite der Verdichterschraube angeordnetes Radiallager in dem Gesamtgehäuse drehbar gelagert ist. Ein solcher Verdichter ist aus jeder einzelnen der JP-A-54154811 oder JP-A-54115409 bekannt.

Bei anderen bekannten Kältemittelverdichtern sitzt der Rotor üblicherweise auf einem ausgehend vom ersten Radiallager auf einer der Verdichterschraube gegenüberliegenden Seite frei überkragenden Abschnitt der Antriebswelle, was dazu führt, daß ein hoher Aufwand betrieben werden muß, um auf diesen frei überkragenden Abschnitt der Antriebswelle nicht mit zu großen Momenten einzuwirken, die dazu führen, daß ein Spalt zwischen dem Rotor und dem Stator auf Null verringert wird und somit der Rotor den Stator berührt, insbesondere beim Auftreten von asymmetrischen Kräften auf den Rotor.

Der Erfindung liegt daher die Aufgabe zugrunde, ein Kältemittelverdichter der gattungsgemäßen Art derart zu verbessern, daß die Gefahr des Berührens des Stators durch den Rotor nicht mehr auftritt.

Diese Aufgabe wird bei einem Kältemittelverdichter der eingangs beschriebenen Art erfindungsgemäß durch die Merkmale des Anspruchs 1 gelöst.

Der Vorteil der erfindungsgemäßen Lösung ist darin zu sehen, daß an sich das Vorsehen eines dritten Radiallagers für die Antriebswelle eine Überbestimmung in der Lagerung der Antriebswelle zur Folge hätte, da die Antriebswelle aufgrund zweier Radiallager, nämlich der beiderseits der Verdichterschraube angeordneten Radiallager, hinsichtlich ihrer Ausrichtung relativ zum Gesamtgehäuse eindeutig bestimmt ist, so daß, wenn man davon ausgeht, daß das dritte Radiallager nicht ohne Fluchtungsfehler zu den beiden anderen Radiallagern angeordnet werden kann, stets die Radiallager durch durch den Fluchtungsfehler bedingte Zwangskräfte beaufschlagt sind.

Dieses Problem der überbestimmten Lagerung der Antriebswelle wird nun auch erfindungsgemäß gemäß Anspruch 1 dadurch gelöst, daß im Grunde der Antriebsabschnitt zwischen dem ersten Radiallager und dem dritten Radiallager als den Fluchtungsfehler ausgleichender Abschnitt ausgebildet ist, das heißt, insoweit im Bereich des dritten Radiallagers gegenüber dem ersten Radiallager quer zu einer Achse beweglich ist, so daß möglichst geringe unerwünschte Zwangskräfte auf das dritte Radiallager wirken. Gleichzeitig, erlaubt das dritte Radiallager aber auch eine definierte Abstützung der Antriebswelle derart, daß eine Berührung von Rotor und Stator des Elektromotors trotz auftretender Biegemomente, breispielsweise beim Anlaufen.des Elektromotors, vermieden werden kann.

Besonders günstig ist es jedoch, dass ein zwischen dem ersten Radiallager und dem Rotor liegender Zwischenabschnitt biegeelastisch ausgebildet ist, da dieser sich im wesentlichen unmittelbar an das erste Radiallager anschließende Zwischenabschnitt in einfacher Weise so ausgebildet werden kann, daß er die notwendige Biegeelastizität zum Ausgleich der Fluchtungsfehler des dritten Radiallagers aufweist.

Eine Dimensionierungsvorschrift des Außendurchmessers des Antriebsabschnitts derart, daß dieser noch die erforderliche Biegeelastizität aufweist, ergibt sich daraus, daß ein Außendurchmesser zumindest eines Teils des Antriebsabschnitts kleiner als ein Fünftel der Rotorlänge, noch besser kleiner als ein Sechstel der Rotorlänge ist.

Die erfindungsgemäße Lösung schafft insbesondere die Möglichkeit, lange Rotoren und somit preisgünstige Elektromotoren einzusetzen, wobei bei derartigen langen Rotoren die Rotorlänge vorzugsweise gleich oder größer als der 1,7-fache Rotoraußendurchmesser, noch besser gleich oder größer als der doppelte Rotoraußendurchmesser ist.

Damit sind insbesondere Elektromotoren einsetzbar, die trotz ihrer Leistung kostengünstig sind.

Hinsichtlich der Anordnung des dritten Radiallagers wurden im Zusammenhang mit der bisherigen Erläuterung der einzelnen Ausführungsbeispiele keine näheren Angaben gemacht. Beispielsweise wäre es denkbar, für das dritte Radiallager eine separate Lageraufnahme vorzusehen.

Besonders günstig ist es jedoch, wenn das dritte Radiallager von einem Deckel des Gesamtgehäuses gehalten ist. Damit besteht eine sehr einfache Möglichkeit, eine Lageraufnahme für das dritte Radiallager zu realisieren und so in das Gesamtgehäuse zu integrieren, daß der Aufbau des Gesamtgehäuses konstruktiv einfach realisierbar ist.

Hinsichtlich der Schmierung des Radiallagers wurden im Zusammenhang mit der bisherigen Erläuterung der einzelnen Ausführungsbeispiele keine näheren Angaben gemacht. So ist vorzugsweise vorgesehen, daß die Antriebswelle mit einem zum dritten Radiallager führenden Schmiermittelkanal versehen ist.

Zweckmäßigerweise ist der Schmiermittelkanal so ausgebildet, daß er auch zu dem ersten und dem zweiten Radiallager führt.

Hinsichtlich des Aufbaus des Gesamtgehäuses sind die unterschiedlichsten Möglichkeiten denkbar. Beispielsweise wäre es denkbar, das Gesamtgehäuse so zu teilen, daß der Schraubenverdichter und der Elektromotor in separaten Gehäüseabschnitten angeordnet sind.

Eine besonders günstige konstruktive Lösung sieht jedoch vor, daß das Gesamtgehäuse einen Zentralabschnitt aufweist, in welchem die Verdichterschraube und der Stator mit dem Rotor des Elektromotors angeordnet sind und welcher auf seiten des Elektromotors durch einen Gehäusedeckel abgeschlossen ist und dem Gehäusedeckel gegenüberliegend durch einen aufsetzbaren Gehäuseendabschnitt abgeschlossen ist.

Eine derartige Lösung hat den großen Vorteil, daß damit in einfacher und zweckmäßiger Weise eine Montage des gesamten Kältemittelverdichters erfolgen kann.

Besonders günstig ist es dabei, wenn ein Verdichtergehäuse des Schraubenverdichters in dem Zentralabschnitt angeordnet ist, so daß das Verdichtergehäuse selbst in großer Präzision relativ zum Zentralabschnitt positioniert werden kann.

Besonders günstig ist eine derartige Lösung, wenn das Verdichtergehäuse einstückig in den Zentralabschnitt eingeformt ist.

Hinsichtlich der Anordnung der Lageraufnahmen wurden bislang ebenfalls keine näheren Angaben gemacht. So sieht eine vorteilhafte Lösung vor, daß eine Lageraufnahme des ersten Radiallagers in dem Zentralabschnitt angeordnet ist.

Vorzugsweise ist auch diese Lageraufnahme einstückig in den Zentralabschnitt eingeformt.

Hinsichtlich des Vorsehens einer zweiten Lageraufnahme für das zweite Radiallager wurden ebenfalls noch keine näheren Angaben gemacht. So ist es vorteilhaft, wenn die zweite Lageraufnahme in dem Gehäuseendabschnitt angeordnet ist, da ein derartiges Anordnen der zweiten Lageraufnahme einen einfachen Zusammenbau ermöglicht.

Schließlich wurde hinsichtlich einer Aufnahme des Stators des Elektromotors ebenfalls keine näheren Angaben gemacht. Besonders günstig ist es, wenn eine Aufnahme für den Stator des Elektromotors in dem Zentralabschnitt vorgesehen ist, wobei vorzugsweise die Aufnahme für den Stator ebenfalls- einstückig- in dem Zentralabschnitt ausgebildet ist.

Weitere Merkmale und Vorteile der erfindungsgemäßen Lösung sind Gegenstand der nachfolgenden Beschreibung sowie der zeichnerischen Darstellung eines Ausführungsbeispiels.

In der Zeichnung zeigen:
- Fig. 1: einen Längsschnitt durch ein Ausführungsbeispiel eines erfindungsgemäßen Kältemittelverdichters.

Ein in Fig. 1 dargestelltes Ausführungsbeispiel eines als Ganzes mit 10 bezeichneten erfindungsgemäßen Kältemittelverdichters umfaßt ein Gesamtgehäuse 12, welches aus einem Zentralabschnitt 14, einem auf einer Seite 16 des Zentralabschnitts 14 angeordneten Gehäusedeckel 18 und einem an einer gegenüberliegenden Seite 20 des Zentralabschnitts 14 angeordneten Gehäuseendabschnitt 22 gebildet ist.

In dem Zentralabschnitt 14 des Gesamtgehäuses 12 ist ein als Ganzes mit 24 bezeichneter Schraubenverdichter angeordnet, welcher üblicherweise zwei Verdichterschrauben umfaßt, von denen eine Verdichterschraube 26 erkennbar ist, die ihrerseits in einem Verdichtergehäuse 28 rotierend angeordnet sind, wobei das Verdichtergehäuse 28 einstückig in den Zentralabschnitt 14 eingeformt ist und sich von einem Einlaß 30 bis zu einem Auslaß 32 erstreckt.

Die Verdichterschraube 26 sitzt ihrerseits auf einer als Ganzes mit 34 bezeichneten Antriebswelle, welche sich mit ihrer Längsachse 36 koaxial zur Verdichterschraube 26 und beiderseits über diese hinaus erstreckt, und zwar über ein einlaßseitiges Ende 38 der Verdichterschraube 26 hinausgehend mit einem ersten Lagerabschnitt 40 und über ein auslaßseitiges Ende 42 der Verdichterschraube 26 hinausgehend mit einem zweiten Lagerabschnitt 44.

Der erste Lagerabschnitt 40 der Antriebswelle 34 wird dabei durch ein erstes Radiallager 50 drehbar in dem Zentralabschnitt 14 gelagert, wobei das erste Radiallager 50 in einer ersten Lageraufnahme 52 sitzt, die ihrerseits einstückig in den Zentralabschnitt 14 eingeformt ist und einen einlaßseitigen Abschuß des Verdichtergehäuses 28 bildet.

Der zweite Lagerabschnitt 44 ist durch ein zweites Radiallager 54 drehbar gelagert, wobei das zweite Radiallager 54 in einer zweiten Lageraufnahme 56 angeordnet ist, die ihrerseits in den Gehäuseendabschnitt 22 vorgesehen ist und Teil eines auslaßseitigen Abschlußkörpers 58 des Verdichtergehäuses 28 ist, der außerdem einen Auslaßkanal 60 aufweist.

Der auslaßseitige Abschußkörper 58 ist dabei über die Fixierung des Gehäuseendabschnitts 22 fest mit dem Zentralabschnitt 14 und dem Verdichtergehäuse 28 verbunden, wobei der Zentralabschnitt 14 und der Gehäuseende abschnitt 22 durch eine gemeinsame Trennebene 62 trennbar sind, die gleichzeitig auch eine Trennebene 62 zwischen dem Verdichtergehäuse 28 im Zentralabschnitt 14 und dem auslaßseitigen Abschlußkörper 58 im Gehäuseendabschnitt 22 darstellt.

Ferner erstreckt sich die Antriebswelle 34 noch über den ersten Lagerabschnitt 40 auf einer der Verdichterschraube 26 gegenüberliegenden Seite hinaus und bildet einen Antriebsabschnitt 64, welcher seinerseits einen sich unmittelbar an den ersten Lagerabschnitt 40 anschließenden Zwischenabschnitt 66 und im Anschluß an den Zwischenabschnitt 66 einen Rotorabschnitt 68 und schließlich im Anschluß an den Rotorabschnitt 68 einen dritten Lagerabschnitt 70 aufweist, der durch ein drittes Radiallager 72 in einer dritten Lageraufnahme 74 gelagert ist, die ihrerseits einstückig an den Gehäusedeckel 18 angeformt ist und über den Gehäusedeckel 18 an dem Zentralabschnitt 14 fixiert ist.

Auf dem Rotorabschnitt 68 sitzt, dabei insgesamt ein als Ganzes mit 80 bezeichneter Rotor eines Elektromotors 82, welcher von einem Stator 84 umschlossen ist, der seinerseits fest in dem Zentralabschnitt 14 angeordnet ist und beiderseits - in Richtung der Achse 36 gesehen - Wicklungen 86 und 88 trägt.

Der Rotor 80 weist dabei in Richtung parallel zur Achse 36 der Antriebswelle 34 eine Rotorlänge RL auf und radial zur Achse 36 einen Rotorinnendurchmesser RI, welcher dem Außendurchmesser des Rotorabschnitts 68 entspricht.

Vorzugsweise weist der Rotor eine Rotorlänge RL auf, welche mindestens das 1,7-fache, vorzugsweise mehr als das zweifache des Rotoraußendurchmessers RA beträgt.

Ferner beträgt der Rotorinnendurchmesser RI weniger als ein Fünftel, noch besser weniger als ein Sechstel der Rotorlänge RL.

Aus Gründen eines möglichst einfachen Zusammenbaus ist die Antriebswelle 34 so ausgebildet, daß der dritte Lagerabschnitt 70 einen Außendurchmesser aufweist, der kleiner ist als ein Außendurchmesser des Rotorabschnitts 68 und der Außendurchmesser des Rotorabschnitts 68 ist kleiner als ein Außendurchmesser des Zwischenabschnitts 66 und dieser wiederum entspricht ungefähr in seinem Außendurchmesser dem des ersten Lagerabschnitts 40.

Bei einer fliegenden Lagerung des Rotors 80 muß der Durchmesser des Lagerabschnitts 44 und damit auch der Durchmesser des Lagerabschnitts 40 aus Festigkeitsgründen wesentlich größer, als bei der vorliegenden Lösung ausgeführt werden. Bei der vorliegenden Lösung kann der Innendurchmesser des ersten Radiallagers 50 vergleichsweise kleiner ausgeführt werden, was die Verwendung eines Radiallagers mit größerer Tragzahl (und damit größerer Lebensdauer) oder eines kürzeren und billigeren Lagers mit vergleichbarer Tragzahl ermöglicht.

Näherungsweise sind jedoch der Außendurchmesser des Rotorabschnitts 68 und der Außendurchmesser des Zwischenabschnitts 66 gleich groß, so daß vorzugsweise der Außendurchmesser des Zwischenabschnitts 66 ebenfalls kleiner ist als ein Fünftel, noch besser kleiner als ein Sechstel, der Rotorlänge RL.

Die Ausrichtung der Antriebswelle 34 ist aufgrund der Notwendigkeit der präzisen Lagerung der Verdichterschraübe 26 in dem Verdichtergehäuse 28 durch das erste Radiallager 50 und das zweite Radiallager 54 vorgegeben, welche als Wälzlager ausgebildet sind, wobei das zweite Radiallager 54 zusätzlich auch noch als Axiallager ausgebildet ist. Damit ist die gesamte Antriebswelle 34 durch das erste Radiallager 50 und das zweite Radiallager 54 in ihrer Ausrichtung relativ zum Gesamtgehäuse 12 und somit auch zum Zentralabschnitt 14 desselben definiert ausgerichtet.

Dadurch, daß jedoch der Rotor 80 des Elektromotors 82 ein nennenswertes Gewicht aufweist und außerdem bei laufendem Elektromotor 82, insbesondere beim Anlaufen innerhalb des Stators 84, zur Achse 36 asymmetrischen Kräften ausgesetzt werden kann, wirkt auf den Antriebsabschnitt 64, insbesondere den Rotorabschnitt 68, ein erhebliches Biegemoment, welches dazu führt, daß, ein Spalt S zwischen dem Rotor 80 und dem Stator 84 bei großen Kräften nicht aufrecht erhalten werden kann und somit der Rotor 80 den Stator 84 berühren könnte. Um dies zu verhindern, ist das dritte als Wälzlager ausgebildete Radiallager 72 vorgesehen, welches allerdings eine geometrische Überbestimmung der Antriebswelle 34 hinsichtlich der Ausrichtung derselben durch die Radiallager 50 und 54 darstellt, insbesondere da stets ein derartiges drittes Radiallager 72 mit Fluchtungsfehler relativ zu den anderen Radiallagern 50 und 54 angeordnet ist, selbst wenn diese Fluchtungsfehler auch gering sind.

Aus diesem Grund ist der Antriebsabschnitt 64, insbesondere der Zwischenabschnitt 66 desselben, so ausgebildet, daß dieser quer zur Achse 36 biegeelastisch ist, wodurch eine Überbestimmung der Ausrichtung der Antriebswelle 34 durch insgesamt drei Radiallager 50, 54 und 72 vermieden werden kann.

Dabei ist der Zwischenabschnitt 66 vorzugsweise so dimensioniert, daß dieser noch in der Lage ist, das gesamte, vom Rotor 80 aufgebrachte Drehmoment zu übertragen, jedoch hinsichtlich quer zur Achse 36 gerichteten Biege- - momenten nachgiebig ist, daß diese biegeelastische Nachgiebigkeit des Zwischenabschnitts 66 ausreicht, um die auftretenden Fluchtungsfehler des dritten Radiallagers 72 relativ zum ersten und zweiten Radiallager 50, 54 durch eine Bewegung quer zur Achse 34 auszugleichen, und große Zwangskräfte zu vermeiden.

Die Biegeelastizität des Zwischenabschnitts 66 läßt sich am einfachsten durch einen Durchmesser desselben festlegen, der vorzugsweise kleiner als ein Fünftel, noch besser kleiner als ein Sechstel der Rotorlänge RL ist,- wobei bei der erfindungsgemäßen Lösung die Möglichkeit besteht, Rotoren 80 mit einer großen Rotorlänge RL einzusetzen, da die durch diese Rotorlänge RL auftretenden Biegemomente sowie die Biegemomente bei Anlaufen des Elektromotors durch das dritte, die Antriebswelle 34 zusätzlich abstützende Radiallager 72 abgefangen werden und somit kann der, Spalt S zwischen dem Rotor 80 und dem Stator 84 gering gehalten werden, ohne daß die Gefahr besteht, daß sich der Rotor 80 und der Stator 84 berühren.

Insbesondere ermöglicht die vorliegende Erfindung Rotoren 80 mit einer Rotorlänge RL einzusetzen, die größer ist als das 1,7-fache des Rotoraußendurchmessers RA, noch besser größer als das 2-fache, noch besser größer als das 2,1-fache des Rotoraußendurchmessers RA.

Um eine vorteilhafte Schmierung der Radiallager 50, 54 und 72 zu gewährleisten, ist vorzugsweise die Antriebswelle 34 mit einem durchgehenden Schmiermittelkanal 90 versehen, welcher so ausgebildet ist, daß er über die entsprechenden Lagerabschnitte 40, 44 und 70 die jeweiligen Radiallager 50, 54 und 72 mit Schmiermittel versorgt.

## Patentansprüche

1. Kältemittelverdichter umfassend ein Gesamtgehäuse, einen in dem Gesamtgehäuse (12) angeordneten Elektromotor (82) mit einem Stator (84) und einem auf einer Antriebswelle (34) sitzenden Rotor (80), einen in dem Gesamtgehäuse (12) angeordneten Schraubenverdichter (24), dessen eine Verdichterschraube (26) auf der Antriebswelle (34) sitzt, die durch ein erstes Radiallager (50) zwischen dem Rotor (80) und der Verdichterschraube (26), ein zweites, auf einer dem ersten Radiallager (50) gegenüberliegenden Seite der Verdichterschraube (26) angeordnetes Radiallager (54) und ein drittes Radiallager (72), welches auf einer dem ersten Radiallager. (50) gegenüberliegenden Seite des Rotors (80) angeordnet ist, in dem Gesamtgehäuse (12) drehbar gelagert ist, **dadurch gekennzeichnet, dass** das erste, Radiallager (50), das zweite Radiallager (54) und das dritte Radiallager (72) als Wälzlager ausgebildet sind und dass ein Außendurchmesser zumindest eines Teils (66) eines sich zwischen dem ersten Radiallager (50) und dem dritten Radiallager (72) erstreckenden Antriebsabschnitts (64) der Antriebswelle (34) so biegeelastisch ausgebildet ist, dass er Fluchtungsfehler zwischen den drei Wälzlagern (50, 54, 72) ausgleicht.

2. Kältemittelverdichter nach Anspruch 1, **dadurch gekennzeichnet, dass** der Außendurchmesser zumindest eines Teils (66) des Antriebsabschnitts (64) kleiner als ein Fünftel der Rotorlänge (RL) ist.

3. Kältemittelverdichter nach Anspruch 2, **dadurch gekennzeichnet, dass** der Außendurchmesser zumindest eines Teils (66) des Antriebsabschnitts (64) gleich oder kleiner als ein Sechstel der Rotorlänge (RL) ist.

4. Kältemittelverdichter nach einem der voranstehenden Ansprüche, **dadurch gekennzeichnet, dass** die Rotorlänge (RL) gleich oder größer ist als der 1,7-fache Rotoraußendurchmesser (RA).

5. Kältemittelverdichter nach Anspruch 4, **dadurch gekennzeichnet, dass** die Rotorlänge (RL) gleich oder größer ist als der doppelte Rotoraußendurchmesser (RA).

6. Kältemittelverdichter nach einem der voranstehenden Ansprüche, **dadurch gekennzeichnet, dass** das dritte Radiallager (72) von einem Deckel (18) des Gesamtgehäuses (12) gehalten ist.

7. Kältemittelverdichter nach einem der voranstehenden Ansprüche, **dadurch gekennzeichnet**, das die Antriebswelle (34) mit einem zum dritten Radiallager (72) führenden Schmiermittelkanal (90) versehen ist.

8. Kältemittelverdichter nach einem der voranstehenden Ansprüche, **dadurch gekennzeichnet, dass** das Gesamtgehäuse (12) einen Zentralabschnitt (14) aufweist, welcher auf seiten des Elektromotors (82) durch einen Gehäusedeckel (18) abgeschlossen ist und dem Gehäusedeckel (18) gegenüberliegend durch einen aufsetzbaren Gehäuseendabschnitt (22) abgeschlossen ist.

9. Kältemittelverdichter nach Anspruch 8, **dadurch gekennzeichnet, dass** ein Verdichtergehäuse (28) des Schraubenverdichters (24) in dem Zentralabschnitt (14) angeordnet ist.

10. Kältemittelverdichter nach Anspruch 9, **dadurch gekennzeichnet, dass** das Verdichtergehäuse (28) einstückig in den Zentralabschnitt (14) eingeformt ist.

11. Kältemittelverdichter nach einem der Ansprüche 8 bis 10, **dadurch gekennzeichnet, dass** eine erste Lageraufnahme (52) des ersten Radiallagers (50) in dem Zentralabschnitt (14) angeordnet ist.

12. Kältemittelverdichter nach Anspruch 11, **dadurch gekennzeichnet, dass** die Lageraufnahme (52) einstückig in den Zentralabschnitt (14) eingeformt ist.

13. Kältemittelverdichter nach einem der Ansprüche 8 bis 12, **dadurch gekennzeichnet, dass** eine zweite Lageraufnahme (56) des zweiten Radiallagers (54) in dem Gehäuseendabschnitt (22) angeordnet ist.

14. Kältemittelverdichter nach einem der Ansprüche 8 bis 13, **dadurch gekennzeichnet, dass** eine Aufnahme für den Stator (84) des Elektromotors (82) in dem Zentralabschnitt (14) vorgesehen ist.

15. Kältemittelverdichter nach Anspruch 14, **dadurch gekennzeichnet, dass** die Aufnahme für den Stator (84) einstückig in dem Zentralabschnitt (14) ausgebildet ist.

## Claims

1. A refrigerant compressor, comprising an overall casing, an electric motor (82) disposed in the overall casing (12) with a stator (84) and a rotor (80) which is mounted on a drive shaft (34), and also a screw compressor (24) disposed in the overall casing (12), one compressor screw (26) of which is mounted on the drive shaft (34), the drive shaft being rotatably mounted in the overall casing (12) by a first radial bearing (50) between the rotor (80) and the compressor screw (26), by a second radial bearing (54) disposed on a side of the compressor screw (26) opposite from the first radial bearing (50), and by a third radial bearing (72) which is disposed on a side of the rotor (80) opposite from the first radial bearing (50), **characterized in that** the first radial bearing (50), the second radial bearing (54) and the third radial bearing (72) are formed as rolling bearings and **in that** an outer diameter of at least part (66) of a drive portion (64) of the drive shaft (34) which extends between the first radial bearing (50) and the third radial bearing (72) is flexibly formed such that it compensates for alignment errors between the three-rolling bearings (50, 54, 72).

2. A refrigerant compressor according to Claim 1, **characterized in that** the outside diameter of at least part (66) of the drive portion (64) is less than one fifth of the rotor length (RL).

3. A refrigerant compressor according to Claim 2, **characterized in that** the outside diameter of at least part (66) of the drive portion (64) is equal to or less than one sixth of the rotor length (RL).

4. A refrigerant compressor according to any of the preceding claims, **characterized in that** the rotor length (RL) is equal to or greater than 1.7 times the outside rotor diameter (RA).

5. A refrigerant compressor according to Claim 4, **characterized in that** the rotor length (RL) is equal to or greater than twice the outside rotor diameter (RA).

6. A refrigerant compressor according to any of the preceding claims, **characterized in that** the third radial bearing (72) is held by a cover (18) of the overall casing (12).

7. A refrigerant compressor according to any of the preceding claims, **characterized in that** the drive shaft (34) is provided with a lubricant channel (90) leading to the third radial bearing (72).

8. A refrigerant compressor according to any of the preceding claims, **characterized in that** the overall casing (12) has a central portion (14) which is closed off on the side having the electric motor (82) by a casing cover (18) and is closed off on the side opposite from the casing cover (18) by a casing end portion (22) which can be fitted on.

9. A refrigerant compressor according to Claim 8, **characterized in that** a compressor casing (28) of the screw compressor (24) is disposed in the central portion (14).

10. A refrigerant compressor according to Claim 9, **characterized in that** the compressor casing (28) is integrally formed into the central portion (14).

11. A refrigerant compressor according to any of Claims 8 to 10, **characterized in that** a first bearing mount (52) for the first radial bearing (50) is disposed in the central portion (14).

12. A refrigerant compressor according to Claim 11, **characterized in that** the bearing mount (52) is integrally formed into the central portion (14).

13. A refrigerant compressor according to any of claims 8 to 12, **characterized in that** a second bearing mount (56) for the second radial bearing (54) is disposed in the casing end portion (22).

14. A refrigerant compressor according to any of claims 8 to 13, **characterized in that** a mount for the stator (84) of the electric motor (82) is provided in the central portion (14).

15. A refrigerant compressor according to Claim 14, **characterized in that** the mount for the stator (84) is integrally formed in the central portion (14).

## Revendications

1. Compresseur frigorifique comportant un boîtier global, un moteur électrique (82) disposé dans le boîtier global (12) avec un stator (84) et un rotor (80) siégeant sur un arbre d'entraînement (34), et un compresseur à vis (24) disposé dans le boîtier global (12), dont une vis de compresseur (26) siège sur l'arbre d'entraînement (34), laquelle est logée de manière rotative dans le boîtier global (12) grâce à un premier palier radial (50) entre le rotor (80) et la vis de compresseur (26), un second palier radial (50) disposé sur un côté opposé au premier palier radial (50) de la vis de compresseur (26) et un troisième palier radial (72) qui est disposé sur un côté opposé au premier palier radial (50) du rotor (80), **caractérisé en ce que** le premier palier radial (50), le deuxième palier radial (54) et le troisième palier radial (72) sont réalisés comme des paliers à roulement et **en ce qu'**un diamètre extérieur d'au moins une partie (66) d'une section d'entraînement (64) s'étendant entre le premier palier radial (50) et le troisième palier radial (72) de l'arbre d'entraînement (34) est réalisé de manière si élastique en flexion qu'il compense des erreurs d'alignement entre les trois paliers à roulement (50, 54, 72).

2. Compresseur frigorifique selon la revendication 1, **caractérisé en ce que** le diamètre extérieur d'au moins une partie (66) de la section d'entraînement (64) est inférieur à un cinquième de la longueur du rotor (RL).

3. Compresseur frigorifique selon la revendication 2, **caractérisé en ce que** le diamètre extérieur d'au moins une partie (66) de la section d'entraînement (64) est égal ou inférieur à un sixième de la longueur du rotor (RL).

4. Compresseur frigorifique selon l'une quelconque des revendications précédentes, **caractérisé en ce que** la longueur du rotor (RL) est égale ou supérieure à 1,7 fois le diamètre extérieur du rotor (RA).

5. Compresseur frigorifique selon la revendication 4, **caractérisé en ce que** la longueur du rotor (RL) est égale ou supérieure au double du diamètre extérieur de rotor (RA).

6. Compresseur frigorifique selon l'une quelconque des revendications précédentes, **caractérisé en ce que** le troisième palier radial (72) est maintenu par un couvercle (18) du boîtier global (12).

7. Compresseur frigorifique selon l'une quelconque des revendications précédentes, **caractérisé en ce que** l'arbre d'entraînement (34) est pourvu d'un canal de lubrifiant (90) menant au troisième palier radial (72).

8. Compresseur frigorifique selon l'une quelconque des revendications précédentes, **caractérisé en ce que** le boîtier global (12) présente une section centrale (14) qui est terminée du côté du moteur électrique (82) par un couvercle de boîtier (18) et à l'opposé du couvercle de boîtier (18) est terminée par une section d'extrémité de boîtier (22) démontable.

9. Compresseur frigorifique selon la revendication 8, **caractérisé en ce qu'**un boîtier (28) du compresseur à vis (24) est disposé dans la section centrale (14).

10. Compresseur frigorifique selon la revendication 9, **caractérisé en ce que** le boîtier de compresseur (28) est formé d'un seul tenant dans la section centrale (14).

11. Compresseur frigorifique selon l'une quelconque des revendications 8 à 10, **caractérisé en ce qu'**un premier logement de palier (52) du premier palier radial (50) est disposé dans la section centrale (14).

12. Compresseur frigorifique selon la revendication 11, **caractérisé en ce que** le logement de palier (52) est formé d'un seul tenant dans la section centrale (14).

13. Compresseur frigorifique selon l'une quelconque des revendications 8 à 12, **caractérisé en ce qu'**un second logement de palier (56) du deuxième palier radial (54) est disposé dans la section d'extrémité de boîtier (22).

14. Compresseur frigorifique selon l'une quelconque des revendications 8 à 13, **caractérisé en ce qu'**un logement pour le stator (84) du moteur électrique (82) est prévu dans la section centrale (14).

15. Compresseur frigorifique selon la revendication 14, **caractérisé en ce que** le logement pour le stator (84) est réalisé d'un seul tenant dans la section centrale (14).
